# EUROPÄISCHE PATENTSCHRIFT

(11) **EP 0 556 628 B1**
(45) Veröffentlichungstag und Bekanntmachung des Hinweises auf die Patenterteilung: **15.05.1996**
(21) Anmeldenummer: 93101548.1
(22) Anmeldetag: 02.02.1993
(51) Int. Cl.: B65D 85/10

(54) **Verpackung, insbesondere Weichbecher-Packung für Zigaretten**
Package, in particular soft-type cigarette packet
Emballage, notamment paquet du type souple pour cigarettes

(30) Priorität: 18.02.1992 DE 4204827
(43) Veröffentlichungstag der Anmeldung: 25.08.1993
(73) Patentinhaber: Focke & Co. (GmbH & Co.), D-27283 Verden (DE)
(72) Erfinder: Focke, Heinz, W-2810 Verden (DE); Buse, Henry, W-2722 Visselhövede (DE)
(74) Vertreter: Bolte, Erich, Dipl.-Ing.

(56) Entgegenhaltungen:
- EP-A- 0 330 938
- US-A- 2 109 100

## Beschreibung

Die Erfindung betrifft eine Verpackung, insbesondere Weichbecher-Packung für Zigaretten oder dergleichen, gemäß dem Oberbegriff des Anspruchs 1. Eine solche Verpackung ist z.B. aus der EP-A-0330938 bekannt.

Weichbecher-Packungen sind ein weltweit stark verbreiteter Packungstyp für Zigaretten. Der Packungsinhalt, also eine Zigaretten-Gruppe, wird vollständig von einer (Innen-)Umhüllung umgeben. Diese besteht vorwiegend aus Stanniol, neuerdings aber auch aus beschichtetem Papier oder dergleichen. Der blockförmige Packungsinhalt wird üblicherweise so von der Umhüllung umgeben, daß im Bereich einer oberen Stirnwand eine Couvert-Faltung entsteht. Trapezförmige Längslappen sind einerseits mit der Vorderwand und andererseits mit der Rückwand der Umhüllung verbunden. Die Gestalt der Längslappen entsteht durch Einfaltung von mit diesen verbundenen Seitenlappen als Verlängerung von langgestreckten Seitenwänden der Umhüllung.

Die so ausgebildete (Innen-)Umhüllung ist bei einer Weichbecher-Packung von einem üblicherweise aus Papier gebildeten Becher umgeben. Dieser ist im Bereich der Stirnwand offen, so daß die Innenumhüllung geringfügig, jedenfalls mit der Stirnwand, aus dem Becher herausragt. Bei einer Zigarettenpackung ist als Außenumhüllung eine bei Ingebrauchnahme zu entfernende Außenumhüllung aus Zellglas oder Kunststoffolie vorgesehen.

Die Weichbecher-Packungen leiden darunter, daß die Entnahme des Packungsinhalts, also insbesondere der Zigaretten, mit Aufwand verbunden ist. Üblicherweise wird von Hand ein Teilbereich der Stirnwand durch Abreißen entfernt, so daß eine Entnahmeöffnung entsteht. Diese bleibt dann bis zur Entleerung der Packung offen.

Der Erfindung liegt die Aufgabe zugrunde, Verpackung, insbesondere Weichbecher-Packungen, dahingehend weiterzuentwickeln und zu verbessern, daß eine erleichterte Entnahme der Packungsinhalts, insbesondere der Zigaretten, ermöglicht und ein besserer Schutz derselben nach Öffnen der Verpackung gewährleistet ist.

Zur Lösung dieser Aufgabe ist die erfindungsgemäße Verpackung dadurch gekennzeichnet, daß der mit der Vorderwand verbundene Längslappen, auf die Vorderwand zürückgefaltet ist, an diesen anliegt und an dieser befestigt ist.

Durch diese Gestaltung der Packung bzw. der Stirnwand wird im Bereich derselben eine mittige Entnahmeöffnung gebildet, die lediglich durch den in der Stirnwand verbleibenden, mit der Rückwand verbundenen Längslappen überdeckt ist. Durch Anheben des Längslappens wird diese Entnahmeöffnung, die sich zwischen den eingefalteten Seitenlappen erstreckt, für die Entnahme von Zigaretten frei. Nach Entnahme von Zigaretten kann die Öffnung wieder verschlossen werden durch Zurückschwenken des Längslappens in die Ebene der Stirnwand.

Gemäß einem weiteren Vorschlag der Erfindung ist der in der Stirnwand sich erstreckende Längslappen durch ein Verschlußorgan zu betätigen, insbesondere durch einen Klebestreifen, der einerseits mit der Außenseite des Längslappens und andererseits mit der Vorderseite der Packung, z.B. der Becher-Umhüllung verbunden ist. Mittels Grifflasche kann der Klebestreifen erfaßt und von der Vorderwand der Becher-Umhüllung abgezogen werden. Bei weiterer Betätigung wird der Längslappen aus der Ebene der Stirnwand herausbewegt, so daß die Entnahmeöffnung frei kommt.

Eine weitere, wichtige Verbesserung der Erfindung besteht darin, daß Teile anderer Stirnwandlappen, insbesondere der Seitenlappen, mit dem Längslappen verbunden und durch Schwächungslinien, insbesondere Perforationslinien, abgetrennt werden können. Dadurch wird beim Öffnen der Verpackung eine größere Entnahmeöffnung erzeugt.

Schließlich ist Gegenstand der Erfindung die Anordnung einer Entnahmehilfe für die Zigaretten in Gestalt eines in die Innenumhüllung integrierten Aushebestreifens.

Weitere Einzelheiten der Erfindung werden nachfolgend anhand einem in den Zeichnungen dargestellten Ausführungsbeispiel näher erläutert. Es zeigt:
- Fig. 1: Eine Weichbecher-Packung für Zigaretten in Öffnungs-Stellung, in perspektivischer Darstellung,
- Fig. 2: die Verpackung gemäß Fig. 1 in Vorderansicht, in Schließstellung,
- Fig. 3: einen Vertikalschnitt durch die Verpackung gemäß Fig. 2 in der Schnittebene III - III,
- Fig. 4: eine Darstellung analog zu Fig. 3 bei Öffnungsstellung der Verpackung,
- Fig. 5: einen ausgebreiteten Zuschnitt für die (Innen-) Umhüllung,
- Fig. 6: einen ausgebreiteten Zuschnitt für die Becher-Umhüllung.

Das in den Zeichnungen dargestellte, bevorzugte Ausführungsbeispiel bezieht sich auf eine Weichbecher-Packung für Zigaretten 10. Eine Zigaretten-Gruppe 11 ist von einer Innenumhüllung 12 umgeben. Diese besteht aus faltbarem Verpackungsmaterial, insbesondere Stanniol, Papier oder dergleichen. Die Zigaretten-Gruppe 11 ist allseitig von der Innenumhüllung 12 umgeben, so daß ein blockförmiges Gebilde, nämlich ein Zigaretten-Block 13, entsteht.

Der Zigaretten-Block 13 sitzt in einer oben offenen, becherförmigen Außenumhüllung, nämlich in einer Becher-Umhüllung 14. Diese besteht üblicherweise aus Papier oder einem anderen dünnen, faltbaren Verpackungsmaterial. Die Becher-Umhüllung 14 ist oben offen, so daß der Zigaretten-Block 13 geringfügig aus der Becherumhüllung 14 herausragt. Eine Stirnwand 15 der Innenumhüllung 12 liegt frei.

Die Stirnwand 15 der Innenumhüllung 12 ist in besonderer Weise ausgebildet. Sie besteht aus mehreren Stirnwandlappen. Es handelt sich dabei zum einen um zwei trapezförmige Längslappen 16 und 17. Beide sind mit großflächigen Wänden der Innenumhüllung 12 verbunden. Der Längslappen 16 ist bei dem gezeigten Beispiel mit einer Vorderwand 18 und der Längslappen 17 mit einer Rückwand 19 verbunden. Zum anderen besteht die Stirnwand 15 aus gegen die Enden der Zigaretten 10 gefalteten Seitenlappen 20, 21. Diese sind jeweils mit Seitenwänden 22, 23 der Innenumhüllung 12 verbunden und werden von den schmalen Seiten der Stirnwand 15 her in die packungsgerechte Position gefaltet.

Im Bereich der Stirnwand 15 ist eine Entnahmeöffnung 24 für die Zigaretten 10 gebildet. Die Entnahmeöffnung 24 liegt im mittleren Bereich der Stirnwand 15 und erstreckt sich über die volle Breite derselben. Seitlich ist die Entnahmeöffnung 24 von den Seitenlappen 20, 21 begrenzt.

Die Entnahmeöffnung 24 ist durch lediglich einen Längslappen, im vorliegenden Fall durch den mit der Rückwand 19 verbundenen Längslappen 17 verschließbar. Dieser entspricht im mittleren Bereich der Breite der Stirnwand 15, so daß in Schließstellung die Entnahmeöffnung 24 durch den (Schließ-) Längslappen 17 vollständig überdeckt wird.

Um die Entnahmeöffnung 24 freizugeben, ist der andere, hier mit der Vorderwand 18 verbundene Längslappen 16 dauerhaft aus dem Bereich der Stirnwand 15 herausgenommen. Zu diesem Zweck ist der Längslappen 16 gegen die Vorderwand 18 gefaltet und in dieser Position fixiert. Bei dem gezeigten Ausführungsbeispiel wird der Längslappen 16 durch die Becher-Umhüllung 14 an der Vorderwand 18 gehalten. Der Längslappen 16 erstreckt sich demnach zwischen einer Becher-Vorderwand 25 der Becher-Umhüllung 14 und der Vorderwand 18 der Innenumhüllung 12. Dadurch ist der andere Längslappen 17 der einzige Schließlappen für die Entnahmeöffnung 24.

Um die Verpackung bei Ingebrauchnahme leicht öffnen und nach Entnahme von Zigaretten wieder verschließen zu können, ist dem Längslappen 17 eine Öffnungs- und Schließhilfe zugeordnet. Diese ist hier als Klebestreifen 26 ausgebildet. Dieser erstreckt sich in Schließstellung der Packung (Fig. 2 und Fig. 3) in Querrichtung über die Stirnwand 15 mit Schenkeln 27 und 28 im Bereich einer Becher-Rückwand 29 sowie im Bereich der Becher-Vorderwand 25. Ein mittlerer Bereich 30 des Klebestreifens 26 ist mit dem Längslappen 17 verbunden. Der auf der Vorderseite der Verpackung an der Becher-Vorderwand 25 anliegende Schenkel 27 ist mit einem klebstofffreien Griffende 31 versehen. An diesem kann der Klebestreifen 26 erfaßt, von der Becher-Vorderwand 25 abgezogen und unter Mitnahme des als Schließlappen wirkenden Längslappens 17 nach hinten geschwenkt werden. Dadurch kommt die Entnahmeöffnung 24 frei. In umgekehrter Bewegungsrichtung wird die Packung wieder verschlossen und der Schenkel 27 an der Becher-Vorderwand 25 durch Ankleben befestigt.

Bei dem Klebestreifen 25 kann es sich um ein herkömmliches tape, aber auch um eine Steuerbanderole oder ein anderes Verschlußorgan handeln. Wenn auf die Wiederverschließbarkeit verzichtet wird, kann auch eine Papier-Banderole den Längslappen 17 vor Ingebrauchnahme der Verpackung in Schließstellung halten.

Die Entnahmeöffnung 24 ist im vorliegenden Fall erweitert, und zwar mit einer in Richtung zur Rückwand 19 zunehmenden Querabmessung. Die Entnahmeöffnung 24 erhält dadurch eine trapezförmige Gestalt mit einer der Breite der Stirnwand entsprechenden Abmessung. Diese Vergrößerung der Entnahmeöffnung 24 wird dadurch erreicht, daß beim erstmaligen Öffnen der Verpackung randseitige Teilstücke der Seitenlappen 20, 21 mit in die Öffnungsstellung bewegt werden.

Bei dem vorliegenden Ausführungsbeispiel sind dreieckförmige Randstücke 32, 33 der Seitenlappen 20, 21 mit der zugekehrten Innenseite des Längslappens 17 verbunden, derart, daß diese Randstücke 32, 33 beim erstmaligen Öffnen der Verpackung von den Seitenlappen 20, 21 abgetrennt und dadurch mit in die Öffnungsstellung bewegt werden.

Die Randstücke 32, 33 sind innerhalb der Seitenlappen 20, 21 durch eine Reiß- bzw. Schwächungslinie markiert, im vorliegenden Fall durch eine schräg verlaufende Perforationslinie 34. Entlang dieser Perforationslinie 34 werden die Randstücke 32, 33 von den Seitenlappen 20, 21 durch Anheben des Längslappens 17 abgetrennt. Dies wird durch Verbindung der Randstücke 32, 33 mit dem Längslappen 17 ermöglicht. Bei dem vorliegenden Ausführungsbeispiel sind die Randstücke 32, 33 durch dreieckförmige Leimflächen 35 mit dem Längslappen 17 verbunden.

Die Innenumhüllung 12 besteht aus einem rechteckigen Zuschnitt gemäß Fig. 5. In diesem sind Wände und Faltlappen durch Faltlinien 36 markiert. Faltlappen zur Bildung der Stirnwand 15 sind bei diesem Zuschnitt so ausgebildet, daß sie in der Breite der entsprechenden Abmessung der Stirnwand 15 entsprechen. Daraus ergibt sich, daß der Längslappen 17 im mittleren Bereich die volle Breite der Stirnwand 15 abdeckt.

Der Zuschnitt wird bei der Herstellung der Verpackung bzw. des Zigaretten-Blocks 13 schlauchartig um den Packungsinhalt herumgefaltet. Bei dem vorliegenden Beispiel ist der Zuschnitt im Bereich der Vorderwand 18 geteilt. Vorderwandlappen 37 und 38 unterschiedlicher Breite überdecken einander teilweise zur Bildung der Vorderwand 18. Die Vorderwandlappen 37, 38 sind durch Klebung miteinander verbunden, bei dem vorliegenden Ausführungsbeispiel durch zwei im Abstand voneinander angeordnete, aufrechte Leimstreifen 39 und 40. Die Anordnung ist so getroffen, daß der größere bzw. breitere Vorderwandlappen 38 innen liegt, also an den Zigaretten 10, während der kürzere Vorderwandlappen 37 außen aufliegt und durch die dort verlaufenden Leimstreifen 39, 40 mit dem Vorderwandlappen 38 verbunden ist.

In der schlauchförmigen Zwischenfaltstellung der Innenumhüllung 12 stehen die Faltlappen für die Stirnwand 15 einerseits und Faltlappen für eine Bodenwand 41 andererseits über den Packungsinhalt hinweg. Es werden nun zuerst die sich in Verlängerung der Seitenwände 22, 23 erstreckenden Seitenlappen 20, 21 nach innen gegen den Packungsinhalt gefaltet. Dabei werden durch schräge Faltlinien 36 begrenzte, dreieckige Faltzwickel 42, 43 als Teile der Längslappen 16, 17 gegen deren Innenseite gefaltet. Die Längslappen 16, 17 erhalten dadurch die trapezförmige Gestalt. Sie sind im Bereich der Faltzwickel 42, 43 doppellagig ausgebildet. Die Faltzwickel 42, 43 schließen an die Seitenlappen 20, 21 an. Die hier dreieckigen Randstücke 32, 33 der Seitenlappen 20, 21 sind über die Leimflächen 35 mit den unmittelbar benachbarten Faltzwickeln 42, 43 verbunden.

Die Bodenwand 41 ist ähnlich ausgestaltet, nämlich mit trapezförmigen Längslappen und Seitenlappen, analog zur Konstruktion der Stirnwand 15.

Ein Zuschnitt für die Becher-Umhüllung 14 ist in Fig. 6 gezeigt. Dieser ist ähnlich aufgebaut wie der Zuschnitt für die Innenumhüllung 12. Es fehlten Faltlappen für eine Stirnwand, da die Becher-Umhüllung 14 in diesem Bereich offen ist. Auch ist eine Überlappung bei der Bildung der Schlauchfaltung nicht im Bereich von Vorder- oder Rückwand gegeben, sondern im Bereich einer Becher-Seitenwand.

Das in den Zeichnungen dargestellte Ausführungsbeispiel der Verpackung ist mit einer Entnahmehilfe für die Zigaretten 10 versehen. Die Innenumhüllung 12 weist im Bereich der Vorderwand 18 einen Aushebestreifen 44 auf. Dieser ist Teil der Vorderwand 18 der Innenumhüllung 12 und durch Stanzungen 45 mit wenigen Restverbindungen 46 begrenzt. Der Aushebestreifen 44 erstreckt sich mit einer Griffzunge 47 bis in den Bereich des Längslappens 16 der Stirnwand 15. Unten ist der Aushebestreifen 44 mit einem Hebeschenkel 48 bis in den Bereich der Bodenwand 41 bzw. eines Längslappens der Bodenwand 41 geführt. Weiterhin erstreckt sich der Aushebestreifen 44 zwischen den beiden Leimstreifen 39, 40. Diese sind mit geringem Abstand zu beiden Seiten des Aushebestreifens 44 angeordnet, so daß dieser durch Leimstreifen 39, 40 stabilisiert bzw. fixiert ist.

Bei der Herstellung der Innenumhüllung 12 wird die Griffzunge 47 aus der Ebene des Längslappens 16 herausgefaltet, derart, daß die Griffzunge 47 nicht mit dem Längslappen 16 gegen die Vorderwand 18 gefaltet wird. Die Griffzunge 47 erstreckt sich in Schließstellung der Verpackung in der Ebene der Stirnwand 15. Durch Anheben des Längslappens 17 kommt die Griffzunge 47 frei und kann von Hand erfaßt werden. Durch Hochziehen werden zunächst die Restverbindungen 46 durchtrennt. Danach werden einige Zigaretten durch den hochgezogenen Hebeschenkel aus der Ebene der Bodenwand 41 angehoben und dadurch in eine Entnahmestellung gebracht (Fig. 4).

## Patentansprüche

1. Verpackung, insbesondere Weichbecher-Packung für Zigaretten (10) oder dergleichen, mit wenigstens einer aus faltbarem Verpackungsmaterial bestehenden Innenumhüllung (12), bestehend aus Vorderwand (18), Rückwand (19), Seitenwänden (22, 23), oberer Stirnwand (15) und Bodenwand, wobei mit der Vorderwand (18) einerseits und der Rückwand (19) andererseits je ein überstehender Längslappen (16, 17) verbunden ist, wobei der mit der Rückwand verbundene Längslappen (17) wenigstens einen Teil der oberen Stirnwand (15) bildet, **dadurch gekennzeichnet**, daß der mit der Vorderwand (18) verbundene Längslappen (16) auf die Vorderwand (18) zurückgefaltet ist, an dieser anliegt und an dieser befestigt ist.

2. Verpackung nach Anspruch 1, dadurch gekennzeichnet, daß der Längslappen (16) gegen die Außenseite der Vorderwand (18) gefaltet ist.

3. Verpackung nach Anspruch 2, dadurch gekennzeichnet, daß der an der Vorderwand (18) anliegende Längslappen (16) durch eine Außenumhüllung, insbesondere durch eine Becher-Umhüllung (14) aus Papier oder dergleichen fixiert ist.

4. Verpackung nach Anspruch 1 sowie einem der weiteren Ansprüche, dadurch gekennzeichnet, daß der andere, mit der Rückwand (19) verbundene Längslappen (17) in Schließstellung in der Ebene der Stirnwand (15) liegt und durch ein Verschlußorgan in Schließstellung gehalten ist, insbesondere durch einen Klebestreifen (26), eine Banderole oder dergleichen, wobei das Verschlußorgan einerseits mit der Außenseite des Längslappens (17) und andererseits mit der Vorderseite einer Becher-Umhüllung (14) verbunden ist.

5. Verpackung nach Anspruch 4 sowie einem der weiteren Ansprüche, dadurch gekennzeichnet, daß durch den Längslappen (17) in Schließstellung eine innerhalb der Stirnwand (15) gebildete Entnahmeöffnung (24) überdeckt ist, die seitlich durch Seitenlappen (20, 21) als Teil der Stirnwand (15) begrenzt ist und die vorzugsweise - wie der Längslappen (17) - die Breite der Stirnwand (15) aufweist.

6. Verpackung nach Anspruch 4, dadurch gekennzeichnet, daß ein mit der Becher-Vorderwand (25) verbundener Schenkel (28) des Klebestreifens (26) mittels klebstofffreiem Griffende (31) abziehbar ist und daß der Längslappen (17) durch Zurückziehen des Klebestreifens (26) in die Öffnungsstellung bewegbar ist.

7. Verpackung nach Anspruch 5 sowie einem der weiteren Ansprüche, dadurch gekennzeichnet, daß zur Vergrößerung der Entnahmeöffnung (24) Randbereiche der Seitenlappen (20, 21), nämlich Randstücke (32, 33), von den Seitenlappen (20, 21) abtrennbar und mit dem Längslappen (17) in Öffnungsstellung bewegbar sind.

8. Verpackung nach Anspruch 7, dadurch gekennzeichnet, daß die durch Perforationslinien (34) von den Längslappen (16, 17) abgegrenzten Randstücke (32, 33) durch Klebung (Leimflächen 35) mit dem Längslappen (17) verbunden sind.

9. Verpackung nach Anspruch 8, dadurch gekennzeichnet, daß die Randstücke (32, 33) der Seitenlappen (20, 21) dreieckförmig ausgebildet sind, derart, daß die Entnahmeöffnung (24) in Richtung zur Rückwand (19) eine zunehmende Breite aufweist.

10. Verpackung nach Anspruch 1 sowie einem der weiteren Ansprüche, gekennzeichnet durch eine Entnahmehilfe für Zigaretten (10) durch einen Aushebestreifen (44) im Bereich der Vorderwand (18) der Innenumhüllung (12), wobei eine Griffzunge (47) als oberes Ende des Aushebestreifens (44) im Bereich des Längslappens (16) gebildet und zum Erfassen frei liegt.

11. Verpackung nach Anspruch 10, dadurch gekennzeichnet, daß der Aushebestreifen (44) im Bereich eines innenliegenden, breiteren Vorderwandlappens (38) von zwei einander teilweise überdeckenden Vorderwandlappen (37, 38) zur Bildung der Vorderwand (18) angeordnet ist.

12. Verpackung nach Anspruch 11, dadurch gekennzeichnet, daß sich der Aushebestreifen (44) zwischen zwei Leimstreifen (39, 40) erstreckt, die zugleich zur Verbindung der Vorderwandlappen (37, 38) dienen.

## Claims

1. Pack, in particular soft-carton pack for cigarettes (10) or the like, having at least one inner wrapping (12) consisting of a foldable packaging material and comprising a front wall (18), rear wall (19), side walls (22, 23), upper end wall (15) and base wall, in each case one projecting longitudinal tab (16, 17) being connected to the front wall (18), on the one hand, and to the rear wall (19), on the other hand, the longitudinal tab (17) which is connected to the rear wall forming at least part of the upper end wall (15), characterized in that the longitudinal tab (16) which is connected to the front wall (18) is folded back onto the front wall (18), rests against the latter and is fastened on the same.

2. Pack according to Claim 1, characterized in that the longitudinal tab (16) is folded against the outer side of the front wall (18).

3. Pack according to Claim 2, characterized in that the longitudinal tab (16) which rests against the front wall (18) is fixed by an outer wrapping, in particular by a carton wrapping (14) of paper or the like.

4. Pack according to Claim 1 and one of the further claims, characterized in that the other longitudinal tab (17), which is connected to the rear wall (19), is located in the plane of the end wall (15) in the closed position and is retained in the closed position by a closure member, in particular by an adhesive strip (26), a revenue stamp or the like, the closure member being connected, on the one hand, to the outer side of the longitudinal tab (17) and, on the other hand to the front side of a carton wrapping (14).

5. Pack according to Claim 4 and one of the further claims, characterized in that a removal opening (24) formed within the end wall (15) is covered over by the longitudinal tab (17) in the closed position, which removal opening is bounded laterally by side tabs (20, 21) as part of the end wall (15) and is preferably of the same width as the end wall (15) - as is the longitudinal tab (17).

6. Pack according to Claim 4, characterized in that a leg (28) which is connected to the carton front wall (25) and belongs to the adhesive strip (26) can be drawn off by means of an adhesive-free grip end (31), and in that the longitudinal tab (17) can be moved into the open position by virtue of the adhesive strip (26) being drawn back.

7. Pack according to Claim 5 and one of the further claims, characterized in that, in order to enlarge the removal opening (24), border regions of the side tabs (20, 21), namely border pieces (32, 33), can be severed from the side tabs (20, 21) and can be moved into the open position along with the longitudinal tab (17).

8. Pack according to Claim 7, characterized in that the border pieces (32, 33), which are delimited from the longitudinal tabs (16, 17) by perforation lines (34), are connected to the longitudinal tab (17) by adhesive bonding (glued surfaces 35).

9. Pack according to Claim 8, characterized in that the border pieces (32, 33) of the side tabs (20, 21) are designed in the form of triangles, such that the width of the removal opening (24) increases in the direction of the rear wall (19).

10. Pack according to Claim 1 and one of the further claims, characterized by a removal aid for cigarettes (10) in the form of a lift-out strip (44) in the region of the front wall (18) of the inner wrapping (12), a grip tongue (47) being formed, as upper end of the lift-out strip (44), in the region of the longitudinal tab (16) and lying exposed for grasping purposes.

11. Pack according to Claim 10, characterized in that the lift-out strip (44) is arranged in the region of an inner, wider front-wall tab (38) of two partially over-lapping front-wall tabs (37, 38) which form the front wall (18).

12. Pack according to Claim 11, characterized in that the lift-out strip (44) extends between two glued strips (39, 40) which serve, at the same time, to connect the front-wall tabs (37, 38).

## Revendications

1. Emballage, en particulier emballage en godet souple, pour des cigarettes (10) ou analogues, comportant au moins une enveloppe intérieure (12) constituée d'un matériau d'emballage pliable, enveloppe intérieure composée d'une paroi avant (18), d'une paroi arrière (19), de parois latérales (22, 23), de parois frontales supérieures (15) et d'une paroi fond, une languette latérale (16, 17) en saillie étant respectivement reliée à la paroi avant (18) d'une part et à la paroi arrière (19) d'autre part, la languette latérale (17) reliée à la paroi arrière constituant au moins une partie de la paroi frontale supérieure (15), caractérisé par le fait que la languette longitudinale (16) reliée à la paroi avant (18) est rétractée par pliage sur la paroi avant (18) en appuyant sur celle-ci et en y étant fixée.

2. Emballage selon la revendication 1, caractérisé par le fait que la languette longitudinale (16) est pliée contre la face extérieure de la paroi avant (18).

3. Emballage selon la revendication 2, caractérisé par le fait que la languette longitudinale (16) appuyant sur la paroi avant (18) est fixée au moyen d'une enveloppe extérieure, en particulier au moyen d'une enveloppe en godet (16), faite en papier ou analogue.

4. Emballage selon la revendication 1 ainsi que l'une des autres revendications, caractérisé par le fait que la languette longitudinale (17) reliée à la paroi arrière (19), lorsqu'elle se trouve en position de fermeture, se trouve dans le plan de la paroi frontale (15) et est maintenue en position de fermeture au moyen d'un organe d'obturation, en particulier au moyen d'une bande adhésive (26), d'une banderole ou analogue, l'organe d'obturation étant relié d'une part à la face extérieure de la languette longitudinale (17) et d'autre part à la face avant d'une enveloppe en godet (14).

5. Emballage selon la revendication 4 ainsi que l'une des autres revendications, caractérisé par le fait qu'une ouverture de prélèvement (24) constituée à l'intérieur de la paroi frontale (15) est recouverte au moyen de la languette longitudinale (17), placée en position de fermeture, ouverture de prélèvement qui est délimitée latéralement par des languettes latérales (20, 21) faisant partie de la paroi frontale (15) et qui présente de préférence - comme la languette longitudinale (17) - la largeur de la paroi frontale (15).

6. Emballage selon la revendication 4, caractérisé par le fait qu'une branche (28), reliée à la paroi avant (25) en godet, de la bande adhésive (26) peut être extraite au moyen d'une extrémité de saisie (31) exempte d'adhésif et que la languette longitudinale (17) est déplaçable en position d'ouverture par rétraction de la bande adhésive (27).

7. Emballage selon la revendication 5 ainsi que l'une des autres revendications, caractérisé par le fait que des zones de bordure des languettes latérales (20, 21), à savoir des morceaux de bordure (32, 33), sont susceptibles de se séparer des languettes latérales (20, 21) et déplaçable dans la position d'ouverture avec la languette longitudinale (17), pour agrandir l'ouverture de prélèvement (24).

8. Emballage selon la revendication 7, caractérisé par le fait que les morceaux de bordure (32, 33) délimités, vis-à-vis des languettes longitudinales (16, 17), à l'aide de lignes de perforations (34) sont reliés à la languette longitudinale (17) par collage (surface encollée 35).

9. Emballage selon la revendication 8, caractérisé par le fait que les morceaux de bordure (32, 33) des languettes latérales (20, 21) sont de forme triangulaire, de manière que l'ouverture de prélèvement (24) présente une largeur allant en augmentant lorsque l'on va dans la direction de la paroi arrière (19).

10. Emballage selon la revendication 1 ainsi que l'une des autres revendications, caractérisé par une aide au prélèvement pour les cigarettes (10), au moyen d'une bande de soulèvement (44) placée dans la zone de la paroi avant (18) de l'enveloppe intérieure (12), une languette de saisie (47), réalisée à titre d'extrémité supérieure de la bande de soulèvement (44), étant constituée dans la zone de la languette longitudinale (16) et laissée libre pour la saisie.

11. Emballage selon la revendication 10, caractérisé par le fait que la bande de soulèvement (44) est disposée, dans la zone d'une languette de paroi avant (38) large, intérieure, de deux languettes de paroi avant (37, 38) se chevauchant l'une l'autre partiellement, pour constituer la paroi avant (18).

12. Emballage selon la revendication 11, caractérisé par le fait que la bande de soulèvement (44) s'étend entre deux bandes à encollage (39, 40) servant en même temps à assurer la liaison des languettes de paroi avant (37, 38).
